# EUROPÄISCHE PATENTSCHRIFT

(11) **EP 0 094 369 B1**
(45) Veröffentlichungstag und Bekanntmachung des Hinweises auf die Patenterteilung: **28.09.1988**
(21) Anmeldenummer: 83890028.0
(22) Anmeldetag: 01.03.1983
(51) Int. Cl.: B44B 5/00

(54) **Vorrichtung zum Einschlagen verschiedener Prägezeichen in Hütten- oder Walzprodukte**
Device for embossing different signs in steel or rolled produce
Dispositif pour estamper des signes différents dans des produits de fonderie ou de laminage

(30) Priorität: 10.05.1982 AT 1812/82
(43) Veröffentlichungstag der Anmeldung: 16.11.1983
(73) Patentinhaber: Stangl, Kurt, Dipl.-Ing., A-4863 Seewalchen (AT)
(72) Erfinder: Stangl, Kurt, Dipl.-Ing., A-4863 Seewalchen (AT)
(74) Vertreter: Hübscher, Gerhard, Dipl.-Ing.

(56) Entgegenhaltungen:
- DE-A- 2 557 778
- DE-A- 3 018 806
- US-A- 3 698 528

## Beschreibung

### Beschreibung

Die Erfindung bezieht sich auf eine Vorrichtung zum Einschlagen verschiedener Prägezeichen in Hütten- oder Walzprodukte mit in einem Stempelträger verschiebbar gehaltenen Stempeln, die jeweils ein Teilzeichen zum Zusammensetzen einzelner Prägezeichen aus den Teilzeichen tragen, und mit einer je einen Schlagzylinder für die einzelnen Stempel aufweisenden Schlageinrichtung, der eine Steuereinrichtung zur wahlweisen Beaufschlagung von einzelnen Schlagzylindern oder von Schlagzylindergruppen zugeordnet ist.

Bei einer bekannten Vorrichtung dieser Art (DE-A-3 018 806) werden die einzelnen Teilzeichen der Stempel durch Stempelspitzen gebildet, die im Stempelgut eine punktförmige Einprägung hinterlassen. Die Auflösung der einzelnen Prägezeichen in Punkte erfordert allerdings für eine gute Lesbarkeit der Prägezeichen einen Punktabstand, der kleiner als der Abstand der Stempel voneinander ist. Aus diesem Grunde werden die einzelnen Stempel im Stempelträger nicht in einer Reihe nebeneinander, sondern gegeneinander versetzt angeordnet, was jedoch eine Verstellung des Stempelträgers notwendig macht, um Punktreihen in das Stempelgut einschlagen zu können. Der Stempelträger muß folglich zum Aufbau eines Prägezeichens zwischen den Beaufschlagungen der Schlagzylinder für die ausgewählten Stempel wiederholt versetzt werden, was die mögliche Schlagfolge beeinträchtigt, zumal für Punktreihen in der Verstellrichtung des Stempelträgers lediglich ein Stempel zum Einsatz kommen kann. Die Verstellung des Stempelträgers zwischen den einzelnen Stempelbeaufschlagungen begrenzt aber nicht nur die erreichbare Schlagfolge, sondern erhöht auch den notwendigen Steueraufwand, weil die wahlweise Beaufschlagung der einzelnen Schlagzylinder in Abhängigkeit vom Stellweg des Stempelträgers gesteuert werden muß.

Der Erfindung liegt somit die Aufgabe zugrunde, diese Mängel zu vermeiden und eine Vorrichtung zum Einschlagen verschiedender Prägezeichen in Hütten- oder Walzprodukte zu schaffen, die das Einschlagen einer vergleichsweise großen Anzahl von verschiedenen Prägezeichen mit einer hohen Schalgfolge erlaubt, und zwar mit einem geringen technischen Aufwand.

Die Erfindung löst die gestellte Aufgabe dadurch, daß jedes der verschiedenen Teilzeichen der Stempel ein Segment eines Satzes von zu einzelnen Prägezeichen zusammensetzbaren Segmenten darstellt und daß die Stempel aus von den Schlagkolben der Schlagzylinder getrennten Schlagkörpern bestehen und Gleitführungen für die benachbarten Stempel bilden.

Da die Teilzeichen der Stempel jeweils ein Segment eines Satzes von unterschiedlichen Segmenten bilden, die sich entsprechend ihrer Auswahl zu einzelnen Prägezeichen zusammenfügen, kann jedes Prägezeichen ohne eine Versetzung des Stempelträgers in das Stempelgut eingeschlagen werden. Zu diesem Zweck genügt es, die das jeweilige Prägezeichen bildenden Segmente auszuwählen und die Schlagzylinder entsprechend dieser Auswahl gemeinsam zu beaufschlagen. Voraussetzung für den Aufbau der einzelnen Prägezeichen aus den in einer vorgegebenen Zuordnung vorliegenden Segmenten ist allerdings, daß der Abstand der Stempel voneinander entsprechend der jeweiligen Segmentgröße gewählt werden kann. Da die Stempel von den Schlagkolben getrennte Körper sind, wird der Abstand der Schlagkolben voneinander nicht durch den Abstand der Stempel voneinander festgelegt. Die Schlagzylinder können daher auch einen größeren Abstand voneinander als die von den Stempeln gebildeten Segmente des Segmentesatzes voneinander aufweisen, was eine ausreichende Dimensionierung der Schlagzylinder erlaubt. Das unmittelbare Aneinanderliegen der Stempel stellt bei vorgegebenen Größen der Teilzeichen außerdem eines Stempelmasse sicher, die ausreicht, um mittels der angebotenen Schlagkraft der Schlagzylinder die für das Einschlagen der Teilzeichen erforderliche kinetische Energie aufbringen zu können.

Für Druckköpfe ist es zwar bereits bekannt (US-A-3 698 528), die einzelnen je ein Teilzeichen eines Satzes von zu einzelnen Prägezeichen zusammensetzbaren Teilzeichen aufweisenden Stempel aneinanderliegend zu führen, wobei der Antrieb dieser Stempel über Elektromagnete erfolgt, die über Stoßstangen exzentrisch an den Tragkörpern für die Stempel angreifen, doch können diese Druckköpfe keine Lehre zum Einschlagen von Prägezeichen in Hütten- oder Walzprodukte geben, weil sie für ganz andere Kräfte ausgelegt sind. Bei größeren Schlagkräften muß nämlich zufolge des exzentrischen Angriffs der Stoßstangen an den Tragkörpern für die Stempel mit entsprehcenden Biegemomenten gerechnet werden, die die Gleitführung der Stempel gefährden.

In der Zeichnung ist der Erfindungsgegenstand beispielsweise dargestellt. Es zeigen
Fig. 1 eine erfindungsgemäße Vorrichtung zum Einschlagen verschiedener Prägezeichen in Hütten- oder Walzprodukte in einem vereinfachten Axialschnitt,
Fig. 2 die Stempel dieser Vorrichtung mit den zu Prägezeichen zusammensetzbaren Teilzeichen in einer stirnseitigen Ansicht und
FIG 3, die Steuerung der Schlagzylinder in einem Blockschaltbild.

Wie Fig. 1 zeigt, sind in einem Stempelträger 1 mehrere Stempel 2a, 2b, 2c, 2d, 2e, 2f und 2g verschiebbar gelagert, wobei die Stempel nicht nur im Stempelträger 1 geführt sind, sondern auch Gleitführungen für die benachbarten Stempel bilden, um zwischen den Stempeln einen möglichst geringen Abstand sicherzustellen. Diese Stempel 2a bis 2g tragen an ihren vorderen Stirnseiten je ein Teilzeichen 3a, 3b, 3c, 3d, 3e, 3f und 3g, welche aus je einem Balken bestehenden Teilzeichen 3a bis 3g zu verschiedenen Prägezeichen zusammengesetzt werden können. Zu diesem Zweck ist jeder der Stempel 2a bis 2g an einen gesonderten Schlagzylinder einer Schlageinrichtung 4 angeschlossen, wobei die Schlagkolben 5 der Schlagzylinder für die Stempel 2a bis 2f in einem gemeinsamen Zylindergehäuse 6 gelagertsind, während der zwischen den ihn umschließenden Stempeln 2a bis 2f geführte Stempel 2g dieses Zylindergehäuse 6 durchsetzt und in das Gehäuse 7 eines auf das Zylindergehäuses 6 aufgesetzten Schlagzylinders eingreift, der wiederum mit seinem Kolben 5 auf den zugehörigen Stempel 2g einwirkt.

Die Anordnung ist dabei so gewählt, daß die Kolben 5 der Schlagzylinder jeweils durch eine Rückstellfeder beaufschlagtwerden. Diese Rückstellfedern wirken nicht unmittelbar auf die Schlagkolben 5, sondern auf die einzelnen Stempel 2a bis 2g, um mit einer Rückstellfeder sowohl dem Stempel als auch den zugehörigen Kolben in der Ausgangslage halten zu können. Die Rückstellfedern 8 für die Stempel 2a bis 2f sind dabei in Bohrungen 9 der Stempel eingesetzt und stützen sich an in die Bohrungen 9 eingreifenden Bolzen 10 eines zugfest mit dem Stempelträger 1 verbundenen Joches 11 ab, so daß bei unbeaufschlagten Schlagkolben 5 die Stempel 2a bis 2f am Zylindergehäuse 6 anliegen. In ähnlicher Weise drückt die sich am Zylindergehäuse 6 abstützende Rückstellfeder 8 für den Stempel 2g diesen gegen den Schlagkolben 5 des zugehörigen Zylinders. Werden nun die Stempel einzeln oder gruppenweise über die Schlagzylinder angetrieben, so wird über die angetriebenen Stempel, ein entsprechendes, sich aus den Teilzeichen der angetriebenen Stempel zusammengesetztes Prägezeichen in das Stempelgut eingeschlagen.

Wie in Fig. 3 dargestellt ist, erfolgt die Beaufschlagung der einzelnen Schlagzylinder 12 nicht von einer Druckmittel pumpe 13 unmittelbar, sondern von einem Druckspeicher 14, der über ein Rückschlagventil 15 von der Pumpe 13 gespeist wird. Diese Maßnahme hat den Zweck, daß für alle Schlagzylinder 12 eine ausreichende Druckmittelversorgung sichergestellt werden kann, um für alle Schlagzylinder 12 gleiche Verhältnisse und eine ausreichende Beschleunigung der Stempel sicherstellen zu können. Die Steuerung der einzelnen Schlagzylinder 12 erfolgt über eine Steuereinrichtung 16, die die einzelnen Steuerventile 17 in den Druckleitungen (18)zu den Schlagzylindern 12 ansteuert. In der dargestellten Sperrstellung sind die Druckleitungen 18 über die Steuerventile 17 mit einer in einen Vorratsbehälter 19 mündenden Rücklaufleitung 20 für das Druckmittel verbunden. Werden die Steuerventile 17 über die Steuereinrichtung 16 einzeln oder gruppenweise angesteuert, so werden über die angesteuerten Steuerventile 17 die Druckleitungen mit dem Druckbehälter 14 verbunden und die Schlagkolben der Schlagzylinder 12 beaufschlagt, was das Vorschlagen der zugehörigen Stempel zur Folge hat. Nach der Rückstellung der Steuerventile 17 werden die vorgeschlagenen Stempel durch die Rückstellfedern 8 in ihre Ausgangslage gebracht, wobei das Druckmittel aus den Schlagzylindern 12 in den Vorratsbehälter 19 gedrückt wird.

Wie der Fig. 2 entnommen werden kann, werden durch die Teilzeichen 3a bis 3g Prägezeichen gebildet, wie sie üblichen Leuchtanzeigen entsprechen. Die Steuerung der Vorrichtung kann daher auch von einer Leuchtanzeige 21 abgeleitet werden. Soll beispielsweise eine "1", wie sie in der ersten Anzeigeeinheit der Leuchtanzeige 21 dargestellt ist, in das Stempelgut eingeschlagen werden, so müssen gemäß Fig. 2 die Stempel 2b und 2c, die die entsprechenden Teilzeichen 3b und 3c tragen, in das Stempelgut eingeschlagen werden. Über die Steuereinrichtung 16 ist die Beaufschlagung der zugehörigen Zylinder in einfacher Weise möglich. Die an zweiter Stelle angezeigte Ziffer "2" bedingt ein Einschlagen der Stempel 2a, 2b, 2g, 2e und 2d, so daß über die Steuereinrichtung 16 die zugehörigen Schlagzylinder 12 angesteuert werden müssen. Daß die jeweils einzuschlagenden Prägezeichen auf den Stempeln spiegelbildlich aufscheinen müssen, ist wohl selbstverständlich und bedarf keiner ausführlichen Erörterung. Die einzelnen Stempel 2a bis 2g bilden einen Satz von Segmenten mit je einem Teilzeichen, so daß die Prägezeichen aus diesen Segmenten beliebig zusammengesetzt werden können.

## Patentansprüche

Vorrichtung zum Einschlagen verschiedener Prägezeichen in Hütten- oder Walzprodukte mit in einem Stempelträger (1) verschiebbar gehaltenen Stempeln (2a, 2b, 2c, 2d, 2e, 2f, 2g), die jeweils ein Teilzeichen (3a, 3b, 3c, 3d, 3e, 3f, 3g) zum Zusammensetzen einzelner Prägezeichen aus den Teilzeichen tragen, und mit einer je einen Schlagzylinder (12) für die einzelnen Stempel (2a, 2b, 2c, 2d, 2e, 2f, 2g) aufweisenden Schlageinrichtung (4), der eine Steuereinrichtung (16) zur wahlweisen Beaufschlagung von einzelnen Schlagzylindern (12) oder von Schlagzylindergruppen zugeordnet ist, dadurch gekennzeichnet, daß jedes der verschiedenen Teilzeichen (3a, 3b, 3c, 3d, 3e, 3f, 3g) der Stempel (2a, 2b, 2c, 2d, 2e, 2f, 2g) ein Segment eines Satzes von zu einzelnen Prägezeichen zusammensetzbaren Segmenten darstellt und daß die Stempel (2a, 2b, 2c, 2d, 2e, 2f, 2g) aus von den Schlagkolben (5) der Schlagzylinder (12) getrennten Schlagkörpern bestehen und Gleitführungen für die benachbarten Stempel (2a, 2b, 2c, 2d, 2e, 2f, 2g) bilden.

## Revendications

Dispositif pour frapper différentes marques estampées dans des produits sidérurgiques ou laminés, comprenant des poinçons (2a, 2b, 2c, 2d, 2e, 2f, 2g) montés coulissants dans un porte- poinçons (1) et portant chacun une marque partielle (3a, 3b, 3c, 3d, 3e, 3f, 3g), pour composer des marques estampées à partir des marques partielles et un dispositif de frappe (4) qui présente un cylindre de frappe (12) pour chacun des différents poinçons (2a, 2b, 2c, 2d, 2e, 2f, 2g) et, auquel est associé un dispositif de commande (16) destiné à alimenter sélectivement différents cylindres de frappe (12) ou groupes de cylindres de frappe, caractérisé par le fait que chacune des différentes marques partielles (3a, 3b, 3c, 3d, 3f, 3g) des poinçons (2a, 2b, 2c, 2d, 2e, 2f, 2g) représente un segment d'un jeu de segments qui peuvent être assemblés pour former différentes marques estampées et, par le fait que les poinçons (2a, 2b, 2c, 2d, 2e, 2f, 2g) sont constitués par des corps de frappe distincts des pistons de frappe (5) des cylindres de frappe (12) et forment des glissières de guidage pour les poinçons voisins (2a, 2b, 2c, 2d, 2e, 2f, 2g).

## Claims

An apparatus for striking different impressed marks into metallurgical or rolled products comprising stamps (2a, 2b, 2c, 2d, 2e, 2f, 2g), which are displaceably held in a stamp carrier (1) and each of which carries a partial mark (3a, 3b, 3c, 3d, 3e, 3f, 3g) for use in providing individual impressed marks composed of the partial marks, also comprising striking means (4) which comprise a striking cylinder (12) for each of the stamps (2a, 2b, 2c, 2e, 2f, 2g), and control means (16), which are associated with the striking means (4) for the selective actuation of the individual striking cylinders (12) or of groups of striking cylinders, characterized in that each of the different partial marks (3a, 3b, 3c, 3d, 3e, 3f, 3g) of the stamps (2a, 2b, 2c, 2d, 2e, 2f, 2g) is a segment of a set of segments which are adapted to be composed to form individual impressed marks, and the stamps (2a, 2b, 2c, 2d, 2e, 2f, 2g) consist of striking elements, which are separate from the striking pistons (5) of the striking cylinders (12) and constitute slideways for the adjacent stamps (2a, 2b, 2c, 2d, 2e, 2f, 2g).
